# EUROPÄISCHE PATENTSCHRIFT

(11) **EP 3 891 772 B1**
(45) Veröffentlichungstag und Bekanntmachung des Hinweises auf die Patenterteilung: **02.11.2022**
(21) Anmeldenummer: 19805193.0
(22) Anmeldetag: 12.11.2019
(51) Int. Cl.: H01H 9/00, H01H 3/42, H01F 29/04

(54) **LASTUMSCHALTER FÜR LASTSTUFENSCHALTER UND LASTSTUFENSCHALTER**
LOAD TRANSFER SWITCH FOR ON-LOAD TAP CHANGER, AND ON-LOAD TAP CHANGER
PERMUTATEUR DE CHARGE POUR CHANGEUR DE PRISE EN CHARGE ET CHANGEUR DE PRISE EN CHARGE

(30) Priorität: 04.12.2018 DE 102018130869
(43) Veröffentlichungstag der Anmeldung: 13.10.2021
(73) Patentinhaber: Maschinenfabrik Reinhausen GmbH, 93059 Regensburg (DE)
(72) Erfinder: HÖPFL, Klaus, 93142 Maxhütte-Haidhof (DE); WREDE, Silke, 93197 Zeitlarn (DE); WILHELM, Gregor, 93057 Regensburg (DE); SCHMIDT, Eduard, 93077 Bad Abbach (DE); HEROLD, Stefan, 81925 München (DE); WÜRSCHING, Elke, 93128 Regenstauf (DE)
(86) Internationale Anmeldenummer: PCT/EP2019/081032
(87) Internationale Veröffentlichungsnummer: WO 2020/114730

(56) Entgegenhaltungen:
- WO-A1-2011/035825
- WO-A1-2012/003863
- DE-B3-102016 117 526
- US-A- 3 467 800

## Beschreibung

Die Erfindung betrifft einen Lastumschalter für einen Laststufenschalter sowie einen Laststufenschalter mit einem solchen Lastumschalter.

Laststufenschalter dienen der Durchführung von Umschaltungen in Stufentransformatoren. Die Umschaltung erfolgt durch mechanische Betätigung unterschiedlicher Schalter. Mit steigender Last, also höheren Strömen und Spannungen, steigen auch die Anforderungen an die Betätigungsmechanik.

WO 2011/035825 A1 offenbart einen Lastumschalter gemäß dem Oberbegriff des Anspruchs 1

Es ist daher eine Aufgabe der vorliegenden Erfindung einen verbesserten Lastumschalter für einen Laststufenschalter anzugeben, der den hohen mechanischen Belastungen bei höheren Strömen und Spannungen standhält und dabei sicher und zuverlässig ist.

Diese Aufgabe wird durch den Gegenstand des unabhängigen Anspruchs 1 gelöst. Weitere Ausführungsformen sind Gegenstand der abhängigen Ansprüche.

Eine weitere Aufgabe der vorliegenden Erfindung ist es außerdem einen Laststufenschalter anzugeben, der den hohen mechanischen Belastungen bei höheren Strömen und Spannungen standhält und dabei sicher und zuverlässig ist.

Diese Aufgabe wird durch den Gegenstand des unabhängigen Anspruchs 7 gelöst.

Das verbesserte Konzept beruht auf der Idee, einen Teil der Nocken oder die gesamte Nocke des Betätigungselements aus einem härten Material zu gestalten als dem des Grundkörpers. Da zum Öffnen einer Vakuumschaltröhre bei hohen Ströme sehr viel Kraft aufgebracht werden muss, besteht die Gefahr, dass die Nocken durch das Abfahren der Rollen ausbrechen. Die größte Belastung tritt dabei bei dem Teil der Nocke auf, der für das "Aufreißen" der Vakuumschaltröhre verantwortlich ist, der sog. Öffnungsflanke. Aus diesem Grund wird mindestens ein Teil der Nocke aus einem Metall, insbesondere Sahl oder Vergütungsstahl ausgestaltet. Dieser Teil ist dann mindestens so hart wie die Rolle bzw. weist eine höhere oder eine gleiche Festigkeit auf. Um die Isolationsabstände im Inneren des Lastumschalters einzuhalten ist der Grundkörper des Betätigungsköpers aus einem Isolierstoff, beispielsweise Kunststoff oder glasfaserverstärkten Kunststoff, ausgestaltet und ein Teil der Nocke bzw. die gesamte Nocke aus einem Metall, insbesondere Sahl oder Vergütungsstahl, gestaltet.

Gemäß dem verbesserten Konzept wird ein Lastumschalter für einen Laststufenschalter angegeben wobei der Lastumschalter mindestens eine Vakuumschaltröhre umfasst. Weiterhin umfasst der Lastumschalter ein Betätigungselement, das an einem ersten Ende der Vakuumschaltröhre mechanisch verbunden ist und an einem zweiten Ende eine Rolle aufweist und einen Betätigungskörper mit einem Grundkörper und mindestens einer Nocke. Die Vakuumschaltröhre wird durch ein Abfahren des Betätigungskörpers durch die Rolle über das Betätigungselement betätigt. Mindestens ein Teil der Nocke hat eine höhere Festigkeit als der Grundkörper.

Das Betätigungselement kann als einfaches Verbindungsstück zwischen dem beweglichen Kontakt und der Rolle ausgebildet sein. Weiterhin kann das Betätigungselement als Kniehebel ausgestaltet sein. Die Aufgabe des Betätigungselements ist es, die Kraft die auf eine Rolle wirkt auf den beweglichen Kontakt der Vakuumschaltröhre zu übertragen. Der Betätigungsköper kann scheibenförmig, zylindrisch oder stabförmig ausgebildet sein. Die Nocken könne an den Außenseiten bzw. Umfangsseitig oder auf der Oberseite oder der Unterseite angeordnet sein. Zum Abfahren des Betätigungskörpers kann dieser um eine oder mehrere Achsen gedreht, geschwenkt oder verschoben werden. Weiterhin kann das Betätigungselement zum Abfahren der Nocken gedreht, geschwenkt oder verschoben werden.

Gemäß wenigstens einer Ausführungsform wird durch das Abfahren des mindestens einen Teils der Nocke die Vakuumschaltröhre geöffnet. Gemäß wenigstens einer Ausführungsform ist der mindestens eine Teil der Nocke der die Vakuumschaltröhre öffnet eine Öffnungsflanke. Gemäß wenigstens einer Ausführungsform besteht der Grundkörper aus einem Isolierstoff, beispielsweise Kunststoff oder glasfaserverstärkten Kunststoff. Gemäß wenigstens einer Ausführungsform besteht der mindestens eine Teil der Nocke oder die gesamte Nocke aus Metall, insbesondere Sahl oder Vergütungsstahl.

Gemäß wenigstens einer Ausführungsform weist der Betätigungskörper einen Grundkörper mit vier Nocken mit vier Vakuumschaltröhren mit jeweils einem Betätigungselement auf, wobei die vier Vakuumschaltröhren kreisförmig um den Betätigungsköper angeordnet sind. Der Lastumschalter kann dabei ein, zwei oder dreiphasig ausgestaltet sein, derart, dass pro Phase eine bis sechs Vakuumschaltröhren vorgesehen sind. Die Vakuumschaltröhren einer Phase sind in einem Sektor nebeneinander angeordnet.

Gemäß dem verbesserten Konzept wird ein Laststufenschalter, welcher wenigstens einen Lastumschalter gemäß dem verbesserten Konzept umfasst, angegeben.

Im Folgenden wird die Erfindung anhand beispielhafter Ausführungsformen unter Bezug auf die Zeichnungen im Detail erklärt. Komponenten, die funktionell identisch sind oder einen identischen Effekt haben, können mit identischen Bezugszeichen versehen sein. Identische Komponenten oder Komponenten mit identischer Funktion sind unter Umständen nur bezüglich der Figur erklärt, in der sie zuerst erscheinen. Die Erklärung wird nicht notwendigerweise in den darauffolgenden Figuren wiederholt.

Es zeigen
- Figur 1: eine schematische Darstellung eines Stufentransformators mit einem Laststufenschalter der einen Lastumschalter und einen Wähler umfasst
- Figur 2: einen erfindungsgemäßen Lastumschalter
- Figur 3: einen Betätigungsköper des erfindungsgemäßen Lastumschalters

Figur 1 zeigt einen Stufentransformator 3 mit einem Laststufenschalter 2, der einen Lastumschalter 1 und einen Wähler 4 aufweist. Der Laststufenschalter 2 wird von einem Motor 5 angetrieben.

Figur 2 zeigt das Innere eines erfindungsgemäßen Lastumschalters 1. In der Mitte des Lastumschalters 1 ist ein Betätigungskörper 10 mit einem Grundkörper 11 und mehreren Nocken 20 angeordnet. Der Betätigungskörper 10 ist mit einer Antriebswelle 19 mechanisch drehfest verbunden. Die Antriebswelle 19 ist mit einem, hier nicht dargestellten, Federenergiespeicher oder einem Motorantrieb 5 verbunden und wird durch diese betätigt. Dabei wird die Antriebswelle 19 und damit der Betätigungskörper 10 während des Betriebs um eine Achse A gedreht. Dabei wird die Antriebswelle 19 entweder in ein und selbe Richtung gedreht oder um einen festen Winkel hin und her, sprich vorwärts und rückwärst gedreht. Die Vakuumschaltröhre 30 ist fest um den Betätigungsköper 10 angeordnet. Üblicherweise sind mehrere Vakuumschaltröhren mit entsprechender Betätigungsmechanik um einen Betätigungskörper, beispielsweise im Kreis angeordnet.

Die Vakuumschaltröhre 30 weist einen beweglichen Kontakt 31 auf der mit einem Betätigungselement 50 verbunden ist. Das Betätigungselement 50 dieser Ausführungsform ist als Kipphebel ausgebildet. An seinem ersten Ende 51 ist das Betätigungselement 50 mit dem beweglichen Kontakt 31 der Vakuumschaltröhre 30 verbunden. In der hier gezeigten Ausführungsform ist das erste Ende 51 gabelförmig ausgestaltet. An seinem zweiten Ende 52 weist das Betätigungselement 50 eine Rolle 53 auf. Jede der Vakuumschaltröhren des Lastumschalters weist ein Betätigungselement mit jeweils einer Rolle auf.

Sämtliche Teile des Lastumschalters 1 sind in einem hier nicht dargestellten Gehäuse angeordnet. Das Gehäuse kann beispielsweise zylindrisch oder kastenförmig ausgestaltet sein.

Figur 3 zeigt eine detaillierte Darstellung des Betätigungskörpers 10. Der Betätigungskörper 10 weist einen Grundkörper 11 und mehrere Nocken 20 auf. Die Nocken 20 sind dabei auf der Mantelfläche 14 des im Wesentlichen scheibenförmig bzw. zylindrisch ausgebildeten Betätigungskörpers 10 angeordnet. In der hier gezeigten Ausführungsform weist der Betätigungskörper 10 eine erste Betätigungskontur 12 und eine unmittelbar darunter angeordnete zweite Betätigungskontur 13 auf. Beide Betätigungskonturen 12, 13 sind auf der Mantelfläche 14 angeordnet und erstrecken sich über den gesamten Umfang. Die Anordnung einer oder mehrere Betätigungskonturen auf der oberen Seite 15 bzw. unteren Seite 16 des Betätigungskörpers 10 ist ebenfalls möglich. Die Nocken 20 sind ein Bestandteil der Betätigungskonturen 12, 13.

In der hier gezeigten Ausführungsform besteht ein Teil 21 der Nocke 20 aus einem anderen Material als der Grundkörper 11. Bei diesem Teil 21 der Nocke 20 handelt es sich um die Öffnungsflanke. Dieser Teil 21 wird mit dem Grundkörper 11 form- und/oder kraftschlüssig verbunden. Dies wird durch Kleben und/oder Nieten und/oder Verschrauben realisiert. Weiterhin kann der Teil 21 in eine Aussparung 17 in den Grundkörper 11 eingesetzt werden. Dieser Teil 21 besteht vorzugsweise aus Metall, insbesondere Sahl oder Vergütungsstahl. Der Grundkörper 11 besteht vorzugsweise aus einem Isolierstoff, beispielsweise Kunststoff oder glasfaserverstärkten Kunststoff.

Zum Betätigen einer Vakuumschaltröhre 30, sprich zum Öffnen oder Schließen, fährt die Rolle 53 am zweiten Ende 52 des Betätigungselements 50 eine Betätigungskontur 12, 13 des Betätigungsköpers 10 ab. Beim Abfahren der Öffnungsflanke, also des Teils 21 der Nocke 20 wird die Vakuumschaltröhre 30 geöffnet. Danach wird die Vakuumschaltröhre 30 durch weiteres Abfahren der Nocke 20 offengehalten. In dem hier gezeigten Beispiel drückt die Nocke 20 auf die Rolle 53 des Betätigungselements 50. Da dieses als Kipphebel ausgebildet ist, wird dieser um eine Schwenkachse geschwenkt und das erste Ende 51 des Betätigungselements 50 zieht an dem beweglichen Kontakt 31 der Vakuumschaltröhre 30 und öffnet diese. Zum Schließen der Vakuumschaltöhre 30 wird der Betätigungskörper 10 in die zum Öffnen entgegengesetzte Richtung gedreht. Bei Abrollen der Öffnungsflanke wird die Vakuumschaltröhre 50 geschlossen.

Vorzugsweise besteht der mindestens eine Teil 21 der Nocke 20 aus einem Material mit einer höheren oder gleichen Festigkeit wie die Rolle 53.

In dem hier gezeigten Beispiel weist der Betätigungskörper 10 einen Grundköper 11 und zwei übereinander verlaufende, an der Mantelfläche 14 angeordnete Betätigungskonturen 12, 13 auf. Die erste Betätigungskontur 12 hat zwei Nocken 20 die zum Betätigen von zwei Vakuumschaltröhren 30 verwendet werden. Weiterhin hat die zweite Betätigungskontur 13 zwei Nocken 20 die zum Betätigen von zwei weiteren Vakuumschaltröhren 30 verwendet werden. Ein Teil 21 jeder Nocken 20 hat eine höhere Festigkeit als der Grundköper 11. Dieser Teil 21 ist stets die Öffnungsflanke 22, mittels der durch das Abfahren durch eine Rolle 53 die entsprechende Vakuumschaltröhre 30 geöffnet wird. Die einzelnen Nocken 20 der jeweiligen Betätigungskonturen können zu einander verschoben sein.

### BEZUGSZEICHEN

- 1: Lastumschalter
- 2: Laststufenschalter
- 3: Stufentransformator
- 4: Wähler
- 10: Betätigungsköper
- 11: Grundkörper
- 12: erste Betätigungskontur
- 13: zweite Betätigungskontur
- 14: Mantelfläche
- 15: obere Seite von 10
- 16: untere Seite von 10
- 17: Aussparung
- 19: Antriebswelle
- 20: Nocke
- 21: Teil einer Nocke
- 22: Öffnungsflanke
- 30: Vakuumschaltröhre
- 31: beweglicher Kontakt
- 50: Betätigungselement
- 51: erstes Ende
- 52: zweites Ende
- 53: Rolle

## Patentansprüche

1. Lastumschalter (1) für einen Laststufenschalter (2), der Lastumschalter (1) umfassend
- mindestens eine Vakuumschaltröhre (30);
- ein Betätigungselement (50), das an einem ersten Ende (51) der Vakuumschaltröhre (30) mechanisch verbunden ist und an einem zweiten Ende (52) eine Rolle (53) aufweist;
- einen Betätigungskörper (10) mit einem Grundkörper (11) und mit mindestens einer Nocke (20),
wobei
- die Vakuumschaltröhre (30) durch ein Abfahren des Betätigungskörpers (10) durch die Rolle (53) über das Betätigungselement (50) betätigt wird,
**dadurch gekennzeichnet, dass**
- mindestens ein Teil (21) der Nocke (20) eine höhere Festigkeit als der Grundkörper (11) hat.

2. Lastumschalter (1) nach Anspruch 1, wobei
- das Abfahren des mindestens einen Teils (21) der Nocke (20) die Vakuumschaltröhre (30) öffnet.

3. Lastumschalter (1) nach Anspruch 1 oder 2, wobei
- der mindestens eine Teil (21) der Nocke (20) der die Vakuumschaltröhre (30) öffnet eine Öffnungsflanke (22) ist.

4. Lastumschalter (1) nach einem der vorhergehenden Ansprüche, wobei
- der Grundkörper (11) aus einem Isolierstoff besteht.

5. Lastumschalter (1) nach einem der vorhergehenden Ansprüche, wobei
- der mindestens eine Teil (21) der Nocke (22) aus Metall besteht.

6. Lastumschalter (1) nach einem der vorhergehenden Ansprüche, wobei
- der Betätigungskörper (10) einen Grundkörper (11) und vier Nocken (20) aufweist,
- vier Vakuumschaltröhren (30) mit jeweils einem Betätigungselement (50) vorgesehen sind,
- die vier Vakuumschaltröhren (30) kreisförmig um den Betätigungsköper (10) angeordnet sind.

7. Laststufenschalter umfassend Lastumschalter nach einem der Ansprüche 1 bis 6.

## Claims

1. A diverter switch (1) for an on-load tap-changer (2), the diverter switch (1) comprising
- at least one vacuum interrupter (30);
- an actuating element (50), which is mechanically connected at a first end (51) of the vacuum interrupter (30) and has a roller (53) at a second end (52);
- an actuating body (10) having a base body (11) and having at least one cam (20),
wherein
- the vacuum interrupter (30) is actuated via the actuating element (50) as a result of the roller (53) moving over the actuating body (10),
**characterized in that**
- at least one part (21) of the cam (20) has a higher strength than the base body (11).

2. The diverter switch (1) as claimed in claim 1, wherein
- the movement over the at least one part (21) of the cam (20) opens the vacuum interrupter (30).

3. The diverter switch (1) as claimed in claim 1 or 2, wherein
- the at least one part (21) of the cam (20) which opens the vacuum interrupter (30) is an opening flank (22).

4. The diverter switch (1) as claimed in one of the preceding claims, wherein
- the base body (11) consists of an insulating material.

5. The diverter switch (1) as claimed in one of the preceding claims, wherein
- the at least one part (21) of the cam (22) consists of metal.

6. The diverter switch (1) as claimed in one of the preceding claims, wherein
- the actuating body (10) has a base body (11) and four cams (20),
- four vacuum interrupters (30) having a respective actuating element (50) are provided,
- the four vacuum interrupters (30) are arranged in a circle around the actuating body (10).

7. An on-load tap-changer comprising a diverter switch as claimed in one of claims 1 to 6.

## Revendications

1. Commutateur de charge (1) destiné à un combinateur (2), le commutateur de charge (1) comprenant
- au moins un tube commutateur à vide (30) ;
- un élément d'actionnement (50) qui est relié mécaniquement à une première extrémité (51) du tube commutateur à vide (30) et qui comporte un galet (53) à une deuxième extrémité (52) ;
- un corps d'actionnement (10) pourvu d'un corps de base (11) et d'au moins une came (20),
- le tube commutateur à vide (30) étant actionné par le galet (53) par le biais de l'élément d'actionnement (50) par écartement du corps d'actionnement (10), **caractérisé en ce que**
- au moins une partie (21) de la came (20) présente une résistance supérieure à celle du corps de base (11).

2. Commutateur de charge (1) selon la revendication 1,
- l'écartement de l'au moins une partie (21) de la came (20) ouvrant le tube commutateur à vide (30).

3. Commutateur de charge (1) selon la revendication 1 ou 2,
- l'au moins une partie (21) de la came (20), qui ouvre le tube commutateur à vide (30), étant un flanc d'ouverture (22).

4. Commutateur de charge (1) selon l'une des revendications précédentes,
- le corps de base (11) étant en un matériau isolant.

5. Commutateur de charge (1) selon l'une des revendications précédentes,
- au moins une partie (21) de la came (22) étant en métal.

6. Commutateur de charge (1) selon l'une des revendications précédentes,
- le corps d'actionnement (10) comportant un corps de base (11) et quatre cames (20),
- quatre tubes commutateurs à vide (30) étant prévus, chacun comportant un élément d'actionnement (50),
- les quatre tubes commutateurs à vide (30) étant disposés circulairement autour du corps d'actionnement (10) .

7. Combinateur comprenant un commutateur de charge selon l'une des revendications 1 à 6.
